# EUROPÄISCHE PATENTSCHRIFT

(11) **EP 1 127 523 B1**
(45) Veröffentlichungstag und Bekanntmachung des Hinweises auf die Patenterteilung: **26.05.2004**
(21) Anmeldenummer: 00810155.2
(22) Anmeldetag: 23.02.2000
(51) Int. Cl.: A47F 7/024, A47F 5/02

(54) **Verkaufsvorrichtung**
Selling device
Dispositif de vente

(43) Veröffentlichungstag der Anmeldung: 29.08.2001
(73) Patentinhaber: Läser Lederwaren AG, 8304 Wallisellen (CH)
(72) Erfinder: Läser, Ulrich, 8309 Nürensdorf (CH)
(74) Vertreter: Patentanwälte Feldmann & Partner AG

(56) Entgegenhaltungen:
- FR-A- 2 031 880
- FR-A- 2 427 076
- US-A- 3 768 662
- US-A- 5 054 624

## Beschreibung

Die vorliegende Erfindung betrifft eine Verkaufsvorrichtung gemäss dem Oberbegriff des Patentanspruches 1 für den Verkauf von Produkten, nämlich Portemonnaies, Brieftaschen oder dergleichen, die im Falzbereich zwischen zwei Fächerlagen eine freie Durchführung haben. Dank dieser freien Durchführung lassen sich solche Kleinlederwaren auf einen Anhängestab aufstecken und nur von diesem Anhängestab abziehen, wenn ein entsprechend vorhandenes Sicherungsmittel zuvor entfernt worden ist.

Früher wurden solche Kleinlederwaren auf Wühltischen angeboten, wobei man um eine gewisse Ordnung zu erhalten, den Wühltisch entsprechend unterteilt hat und in den Unterteilungen die Portemonnaies nach Grössen geordnet dicht aneinander präsentiert hat. Hierbei waren lediglich die Rücken der Portemonnaies oder Brieftaschen ersichtlich, was praktisch nur einer Farbmusterdarstellung gleichkam, und der Kunde musste das gewünschte Portemonnaie zwischen den anderen herausklauben, um es betrachten zu können. Neben der äusserst schlechten Präsentation ist hiermit vor allem auch keine Diebstahlsicherung verbunden. Berücksichtigt man, dass aus ökonomischen Gründen prinzipiell versucht wird, das Verkaufspersonal pro Quadratmeter Ladenfläche zu reduzieren, so ist die heutige Entwicklung zum Verkauf von Kleinlederwaren mittels entsprechender Verkaufsvorrichtung eine sicherlich korrekte Antwort auf diese Problematik.

Auf dem Markt ist eine Verkaufsvorrichtung gemäss Oberbegriff des Patentanspruches 1 bekannt, bei der über die Anhängestäbe ein Sicherungselement angeordnet ist. Bei dieser bekannten Vorrichtung sind die Anhängestäbe senkrecht von einem zentralen Träger nach aussen gerichtet angeordnet und an jeden Anhängestab können mehrere Portemonnaies aufgereiht werden. Nachteilig bei einem solchen System ist jedoch, dass die Portemonnaies mit der zu öffnenden Seite nach unten hängen und der Käufer auch hier praktisch nur den Rücken des Portemonnaies im Falzbereich und die Aussenflächen gut erkennen kann. Die Zugänglichkeit zur Betrachtung der Fächereinteilung des Portemonnaies ist jedoch kaum gegeben.

So ist aus der FR-A-2'427'076 eine Verkaufsvorrichtung mit radial von einer Trägersäule radial und horizontal nach aussen gerichteten Anhängestäben bekannt, wobei die Enden der Anhängestäbe vertikal nach oben gerichtet sind, um durch ein in Verlaufsrichtung der Trägersäule senkrecht auf und ab bewegbares Gegengitter in gesichertem Zustand hindurchzuragen.

Ferner ist aus der FR-A-2'031'880 eine Verkaufsvorrichtung beispielsweise für Krawatten bekannt, bei der wiederum eine Vielzahl von radial, senkrecht von der vertikalen Trägersäule abstehende Anhängestäbe vorhanden sind, die von einer Sperrplatte überdeckt sind und deren freie Enden abgekropft sind, um in eine äussere umlaufende Rinne einzutauchen. Die Sperrplatte ist unter Federdruck relativ zur Trägersäule auf und ab bewegbar.

Es ist daher die Aufgabe der vorliegenden Erfindung, eine Verkaufsvorrichtung der eingangs genannten Art entsprechend dem Oberbegriff des Patentanspruches 1 zu schaffen, die eine bessere Präsentation der Kleinlederwaren erlaubt, die platzsparender präsentieren kann und in Bezug auf die Präsentation pro Fläche auch preiswerter ist.

Diese Aufgabe löst eine Verkaufsvorrichtung mit den Merkmalen des Patentanspruches 1. Dank der Anordnung der Anhängestäbe nach aussen und oben gerichtet kommen die auf dem Anhängestab aufgesteckten Portemonnaies mit der zur öffnenden Seite zum interessierten Kunden hin gerichtet zu liegen. Dies ergibt nicht nur eine bessere Präsentation, sondern der Kunde hat auch bessere Möglichkeiten das Portemonnaie eingehend zu betrachten und zu öffnen. Dank der einzigen jeweils pro Verkaufsvorrichtung erforderlichen verschliessbaren und befestigbaren Sperrplatte sind auch weniger Verschliessmechanismen erforderlich. Selbstverständlich sind hierbei die Anhängestäbe so dimensioniert, dass auf jedem Anhängestab jeweils nur ein Portemonnaie oder eine Brieftasche Platz findet.

Weitere vorteilhafte Ausgestaltungsformen des Erfindungsgegenstandes gehen aus den abhängigen Patentansprüchen hervor und deren Bedeutung wird in der nachfolgenden Beschreibung unter Bezug auf die beiliegenden Zeichnung erläutert.

In der einzigen Zeichnung ist ein Ausführungsbeispiel des Erfindungsgegenstandes dargestellt. Die Verkaufsvorrichtung ist insgesamt mit der Bezugszahl 1 bezeichnet. Sie besteht aus einer Trägersäule beziehungsweise einem Trägersäulenabschnitt 3, an der auf gleicher Höhe mehrere Anhängestäbe 2 angeformt sind. Diese Anhängestäbe durchdringen den Trägersäulenabschnitt 3 und ragen ein Stück weit in dessen rohrförmigen Körper hinein. Im Durchführungsbereich sind sie an der Stelle 17 mit dem Rohr verschweisst. Im Bereich der Schweissstelle 7 sind die Anhängestäbe 2 zu einem Bogen 18 gekrümmt, so dass danach eine gerade Strecke 22 mit einer Neigung von etwa 30° zur Längsmittelachse der Trägersäule 3 nach oben verläuft. Der erwähnte gerade Abschnitt 22 entspricht in der Länge mindestens der Länge beziehungsweise der Höhe eines Portemonnaies oder einer Brieftasche P, in desssen Falzbereich F. In diesem Falzbereich weisen Portemonnaies beziehungsweise Brieftaschen meist eine Mehrlagigkeit auf, wobei diese Lagen im Falzbereich F nicht entlang den Längskanten zusammengenäht sind und somit eine Durchgangsöffnung verbleibt. Dies erlaubt es, solche Kleinlederwaren über das freie Ende 6 der Anhängestäbe 2 auf dieselben aufzustecken. Die Trägersäule 3 beziehungsweise der Trägersäulenabschnitt 3 ist oben mit einer eingeschweissten Gewindeplatte 15 versehen. Diese Gewindeplatte 15 weist ein Gewindeloch 15 auf. Oben auf der Trägersäule 3 ist mittels einem Sperrelement 5 eine Sperrplatte 4 befestigt. Das Sperrmittel oder Verschliessmittel 5 kann einerseits eine Spezialschraube sein, die sich nur mittels eines speziellen Werkzeuges öffnen lässt, oder statt einer Schraube kann ein Stift vorhanden sein, der fest mit der Gewindeplatte 14 verbunden ist und durch ein Schloss oder durch ein anderes Verschliessmittel gesichert ist. Hierdurch soll sichergestellt werden, dass nur befugte Personen die Sperrplatte 4 entfernen können.

An jeder Trägersäule 3 können mehrere Anhängestäbe 2 sternförmig angeordnet sein. Bevorzugterweise ist der Winkel zwischen zwei benachbarten Anhängestäben 2 kleiner als 90°. Mehr oder weniger abhängig vom Durchmesser der Trägersäule 3 lassen sich sechs bis zwölf Anhängestäbe 2 gleichmässig verteilt anbringen. Von den Anhängestäben 2 an ein und derselben Trägersäule 3 wird man lediglich ein freies Ende 6 mit einer nach oben gerichteten Verlängerung 12 versehen, so dass diese Verlängerung 12 durch eine Bohrung 13 in der Sperrplatte 4 hindurchzuragen vermag und sicherstellt, dass die Sperrplatte nicht relativ zur Trägersäule 3 verdrehbar ist. Dies ist von Bedeutung, weil damit sichergestellt ist, dass nicht mittels der Sperrplatte 4 das Verschliessmittel 5 gelöst werden kann, wenn es sich beim Verschliessmittel 5 um eine Spezialschraube handelt, wie dies im dargestellten Beispiel der Fall ist.

Die erfindungsgemässe Verkaufsvorrichtung besteht somit aus einem Grundelement, welches aus der Trägersäule 3 mit den sternförmig nach aussen und oben gerichteten Anhängestäben versehen ist sowie einer gesicherten Sperrplatte 4. Selbstverständlich lassen sich mehrere solche Verkaufsvorrichtungen 1 in verschiedenen Arten kombinieren. Prinzipiell könnten mehrere Verkaufsvorrichtungen 1 direkt vertikal übereinander auf einer gemeinsamen Stange beziehungsweise einem gemeinsamen Stab oder einer Säule aufgereiht sein. Hierzu muss allerdings eine andere Form der Befestigung der Sperrplatten vorgesehen sein und selbstverständlich muss der Innenraum der Trägersäule 3 entsprechend gestaltet sein, so dass eine zentrische Führung möglich ist. Diese Ausführung ist in der Zeichnung nicht dargestellt.

In der hier dargestellten bevorzugten Ausführungsform sind mehrere Verkaufsvorrichtungen auf einem sternförmigen Verkaufsträger 8 angeordnet. Der sternförmige Verkaufsträger 8 besteht aus einer zentralen Muffe, an der mehrere Arme 7 radial nach aussen gerichtet angeschweisst sind. Bei der Befestigung 16 ist jeweils an einem Arm 7 eine Verkaufsvorrichtung 1 drehbar gelagert befestigt. Die Befestigung 16 ist lediglich schematisch dargestellt. Selbstverständlich können mehrere solcher sternfömiger Verkaufsträger 8 auf einer Säule 9 eines Verkaufsständers angebracht sein. Dabei wird man vorzugsweise die sternförmigen Verkaufsträger drehbar auf der Säule 9 des Verkaufsständers lagern. Am einfachsten geschieht dies, indem man zwischen zwei benachbarten sternförmigen Verkaufsträgern 8 ein Rohrabschnitt einfügt, dessen Länge dem gewünschten Abstand zwischen zwei übereinander angeordneten sternförmigen Verkaufsträgern 8 entspricht.

Da die an den Anhängestäben 2 aufgesteckten Kleinlederwaren P relativ druckempfindlich sein können, ist es sinnvoll, zu verhindern, dass beispielsweise ein Portemonnaie mit seinem Falzbereich F bis in den Bereich des Bogens 18 hinunterrutschen kann und sich dort verbiegt, verklemmt oder gar verletzt. Um dies zu verhindern, wird hier als besonders einfache Lösung auf den Anhängestab bis zur Biegung 18 eine Kunststoffscheibe 10 aufgeschoben. Selbstverständlich könnte auch eine entsprechende Metallscheibe klemmend aufgesetzt oder angeschweisst sein.

## Patentansprüche

1. Verkaufsvorrichtung (1) für den Verkauf von Produkten, nämlich Portemonnaies (P), Brieftaschen oder dergleichen, die im Falzbereich (F) zwischen zwei Fächerlagen eine freie Durchführung haben, wobei die Verkaufsvorrichtung (1) eine Anzahl von radial an einer Trägersäule nach aussen gerichteten Anhängestäben (2) aufweist, und wobei eine an der Trägersäule (3) gehaltene Sperrplatte (4) zur Sicherung der Produkte vorhanden ist, **dadurch gekennzeichnet, dass** die Anhängestäbe (2) im Bereich nahe der verbindungsstelle zur Trägersäule (3) um einen Bogen (18) gekrümmt sind und relativ zur Längsmittelachse der Trägersäule soweit geneigt nach oben verlaufend sind, bis die freien Enden (6) der Anhängestäbe (2) mindestens annähernd an die Sperrplatte (4) herangeführt sind.

2. verkaufsvorrichtung nach Patentanspruch 1, **dadurch gekennzeichnet, dass** auf die Trägersäulen (3) mehrere Verkaufsvorrichtungen fluchtend übereinander zu einem Ständersatz aufreihbar sind und gemeinsam mittels der obersten Verkaufsvorrichtung zum Ständersatz verschliessbar verbunden sind.

3. Verkaufsvorrichtung nach Patentanspruch 1, **dadurch gekennzeichnet, dass** die Verkaufsvorrichtung an einem Arm (7) eines sternförmigen Verkaufsträgers (8) befestigt ist.

4. Verkaufsvorrichtung nach Patentanspruch 3, **dadurch gekennzeichnet, dass** jeder Verkaufsträger (8) mehrere Arme (7) aufweist.

5. Verkaufsvorrichtung nach Patentanspruch 3, **dadurch gekennzeichnet, dass** mehrere Verkaufsträger auf der Säule (9) eines Verkaufsständers angeordnet sind.

6. Verkaufsvorrichtung nach Patentanspruch 1, **dadurch gekennzeichnet, dass** die Sperrplatten (4) aus transparentem Kunststoff gefertigt sind.

7. Verkaufsvorrichtung nach Patentanspruch 5, **dadurch gekennzeichnet, dass** über die Anhängestäbe (2) Kunststoffscheiben (10) bis zu dem Bogen (18) geschoben sind.

8. Verkaufsvorrichtung nach Patentanspruch 1, **dadurch gekennzeichnet, dass** mindestens einer der Anhängestäbe (21) so verlängert (12) ist, dass er durch eine Bohrung (13) in der Sperrplatte (4) führbar ist und damit ein Verdrehen der Sperrplatte (4) zur Trägersäule (3) verunmöglicht.

9. Verkaufsvorrichtung nach Patentanspruch 1, **dadurch gekennzeichnet, dass** der Winkel zwischen zwei benachbarten Anhängestäben (2) weniger als 90°, vorzugsweise 60° bis 30° beträgt.

## Claims

1. A sales device (1) for the sale of products, specifically of purses (P), wallets or likewise which in the fold region (F) between two parting flaps have a free passage, wherein the sales device (1) comprises a number of hanger rods (2) which are directed radially outwards on a support column, and wherein a blocking plate (4) held on the support column (3) is present for securing the products, **characterised in that** the hanger rods (2) in the region near to the connection location to the support column (3) are curved about an arc (18) and are inclined relative to the longitudinal middle axis of the support column (3) running so far upwards until the free ends (6) of the hanger rods (2) are led at least approximately up to the blocking plate (4).

2. A sales device according to patent claim 1, **characterised in that** several sales devices may be strung flush over one another onto the support columns (3) into a stand set and together are lockably connected to the stand set by way of the uppermost sales device.

3. A sales device according to patent claim 1, **characterised in that** the sales device is fastened to an arm (7) of a star-shaped sales carrier (8).

4. A sales device according to patent claim 3, **characterised in that** each sales carrier (8) comprises several arms (7).

5. A sales device according to patent claims 3, **characterised in that** several sales carriers are arranged on the column (9) of a sales stand.

6. A sales device according to patent claim 1, **characterised in that** the blocking plates (4) are manufactured of transparent plastic.

7. A sales device according to patent claim 5, **characterised in that** plastic disks (10) are pushed over the hanger rods (2) up to the arc (18).

8. A sales device according to patent claim 1, **characterised in that** at least one of the hanger rods (21) is extended (12) such that it may be guided through a bore (13) in the blocking plate (4), and thus a rotation of the blocking plate (4) to the carrier column (3) is rendered impossible.

9. A sales device according to patent claims 1, **characterised in that** the angle between two adjacent hanger rods (2) is less than 90°, preferably 60° to 30°.

## Revendications

1. Dispositif de vente (1) pour la vente de produits, à savoir des porte-monnaie (P), des portefeuilles ou des produits similaires qui ont un libre passage dans la partie de pliage (F) entre deux compartiments, auquel cas le dispositif de vente (1) présente un certain nombre de tiges servant de dispositif d'accrochage (2) à une colonne portante, ces tiges servant de dispositif d'accrochage (2) étant orientées radialement vers l'extérieur et auquel cas une plaque de retenue (4) portée par la colonne portante (3) est disponible pour la fixation des produits, **caractérisé par le fait que** les tiges servant de dispositif d'accrochage (2), dans la zone proche du point de jonction à la colonne portante (3), sont pliées en forme de coude (18) et évoluent, relativement à l'axe central longitudinal de la colonne portante, en étant penchées vers le haut jusqu'à ce que les extrémités (6) libres des tiges servant de dispositif d'accrochage (2) ont approché du moins approximativement la plaque de retenue (4).

2. Dispositif de vente selon la revendication 1, **caractérisé par le fait que** plusieurs dispositifs de vente en alignement l'un sur l'autre peuvent être rangés à un ensemble de support sur les colonnes portantes (3) et ensemble ces dispositifs de vente sont reliés de façon à pouvoir être verrouillés à l'ensemble de support grâce au dernier dispositif de vente.

3. Dispositif de vente selon la revendication 1, **caractérisé par le fait que** le dispositif de vente est attaché à un bras (7) d'un support de vente (8) en forme d'étoile.

4. Dispositif de vente selon la revendication 3, **caractérisé par le fait que** chaque support de vente (8) présente plusieurs bras (7).

5. Dispositif de vente selon la revendication 3, **caractérisé par le fait que** plusieurs supports de vente sont arrangés sur la colonne (9) d'un poste de vente.

6. Dispositif de vente selon la revendication 1, **caractérisé par le fait que** les plaques de retenue (4) sont réalisées en matière synthétique transparente.

7. Dispositif de vente selon la revendication 5, **caractérisé par le fait que** des rondelles plates en matière synthétique (10) sont poussées sur les tiges servant de dispositif d'accrochage (2) jusqu'au coude (18).

8. Dispositif de vente selon la revendication 1, **caractérisé par le fait qu'**au moins une des tiges servant de dispositif d'accrochage (2) est de telle sorte allongée qu'elle peut être conduite à travers un trou (13) dans la plaque de retenue (4) et avec cela l'on rend impossible une rotation de la plaque de retenue (4) vers la colonne portante (3).

9. Dispositif de vente selon la revendication 1, **caractérisé par le fait que** l'angle entre deux tiges servant de dispositif d'accrochage (2) s'élève à moins de 90°, de préférence de 60° à 30°.
